# EUROPÄISCHE PATENTSCHRIFT

(11) **EP 2 950 770 B1**
(45) Veröffentlichungstag und Bekanntmachung des Hinweises auf die Patenterteilung: **03.07.2019**
(21) Anmeldenummer: 14705876.2
(22) Anmeldetag: 29.01.2014
(51) Int. Cl.: A61H 31/00

(54) **VORRICHTUNG ZUR KARDIOPULMONALEN MASSAGE UND/ODER REANIMATION**
APPLIANCE FOR CARDIOPULMONARY MASSAGE AND/OR RESUSCITATION
DISPOSITIF DE MASSAGE ET/OU DE RÉANIMATION CARDIOPULMONAIRE

(30) Priorität: 30.01.2013 DE 102013100943
(43) Veröffentlichungstag der Anmeldung: 09.12.2015
(73) Patentinhaber: GS Elektromedizinische Geräte G. Stemple GmbH, 86916 Kaufering (DE)
(72) Erfinder: STEMPLE, Günter, 86916 Kaufering (DE)
(74) Vertreter: Hennicke, Ernst Rüdiger
(86) Internationale Anmeldenummer: PCT/IB2014/058639
(87) Internationale Veröffentlichungsnummer: WO 2014/118715

(56) Entgegenhaltungen:
- WO-A1-2011/058001
- WO-A1-2012/038855
- WO-A1-2014/039383
- US-A- 4 082 090

## Beschreibung

Die Erfindung betrifft eine Vorrichtung zur kardiopulmonalen Massage und/oder Reanimation, mit einer von einer Antriebseinrichtung in einer Betätigungsrichtung reversierend antreibbaren Massagevorrichtung, die eine am Brustkorb eines Patienten an einem Soll-Kontaktbereich positionierbare Druckfläche aufweist, sowie mit einer Positionssensoreinrichtung zur Feststellung von Änderungen der Lage der Massagevorrichtung und/oder deren Druckfläche relativ zum Soll-Kontaktbereich am Brustkorb des Patienten in einer Ebene normal zur Betätigungsrichtung der Massagevorrichtung.

Ein Atem- oder Kreislaufstillstand bedeutet für einen Patienten höchste Lebensgefahr. Nur wenn es gelingt, innerhalb sehr kurzer Zeit durch eine Herz-Lungen-Wiederbelebung einen "Notkreislauf" in Gang zu bringen und aufrecht zu erhalten, besteht für den Patienten eine reelle Überlebenschance ohne bleibende Schädigungen. Neben der Beatmung ist zentraler Bestandteil der Herz-Lungen-Wiederbelebung die Durchführung einer Herzdruckmassage zum Aufbau eines Ersatz-Blutkreislaufes, so dass lebenswichtige Organe wie insbesondere das Gehirn mit Sauerstoff versorgt werden. Die klassische Herzdruckmassage wird dabei manuell durchgeführt, d.h. beispielsweise von einem Rettungssanitäter, der den Thorax des Patienten im Bereich des Sternum mit Frequenzen in der Größenordnung von 80-140 pro Minute komprimiert und wieder freigibt und hierdurch eine Zirkulation des Bluts durch den Körper des Patienten und damit die Sauerstoffversorgung der Organe bewirkt.

Die manuelle Thoraxkompression zur Reanimation ist für den diese ausführenden Helfer sehr anstrengend und kann nur begrenzte Zeit mit der erforderlichen Frequenz durchgeführt werden. Da sie häufig auch bei Überführung des Patienten ins Krankenhaus weiter fortgesetzt werden soll, sind mechanische Vorrichtungen zur kardiopulmonalen Massage vorgeschlagen worden, die die technische Ausrüstung von Rettungsfahrzeugen, Hubschraubern oder dergleichen ergänzen und mit deren Hilfe die Herzdruckmassage an Patienten mechanisch über praktisch beliebige Zeit ausgeführt werden kann, ohne dass die Retter dabei ermüden. Sie können vielmehr ergänzende lebensrettende Maßnahmen einleiten, während die mechanische Vorrichtung die Thoraxkompression zur Aufrechterhaltung des Not Kreislaufes durchführt. Hierfür weist eine solche Vorrichtung eine von einem Antrieb antreibbare Massagevorrichtung auf, die in der gewünschten Frequenz, also ca. 80-140 pro Minute reversierend, also auf und nieder angetrieben wird und die eine Druckfläche aufweist, die am Brustkorb des Patienten vom Arzt oder Sanitäter an der für die Herzdruckmassage vorgesehenen Stelle positioniert wird und so die Massage ausführen kann.

Wichtig für eine korrekte Ausführung der Herzdruckmassage ist es, den korrekten Druckpunkt hierfür zu verwenden und während der Massage auch beizubehalten. Der Druckpunkt befindet sich direkt über dem Brustbein (Sternum), genauer am oberen Ende des unteren Sternumdrittels. Das Sternum ist deswegen der beste Bereich zur Durchführung der Herzdruckmassage, weil sich direkt darunter das Herz befindet, also das Organ, das zusammengepresst werden soll. Außerdem ist das Brustbein ein solider Knochen, der mit Knorpelverbindungen elastisch an den Rippen angeschlossen ist und sich somit bewegen lässt. Eine Abweichung vom korrekten Druckpunkt kann nicht nur zu einer Verringerung der Effektivität der Herzdruckmassage führen, sondern zu zum Teil schwer wiegenden Verletzungen des Patienten, von denen Rippenbrüche meist noch die am wenigsten problematischen sind. Wenn sich der Druckpunkt bei der Herzdruckmassage in Richtung auf den Oberbauch verschiebt, kann es zu schwerwiegenden Verletzungen der inneren Organe kommen. Es ist daher sowohl bei der manuellen kardiopulmonalen Reanimation als auch bei deren Durchführung unter Verwendung einer mechanischen Vorrichtung erforderlich, den Druckpunkt immer wieder zu überprüfen, um derartige Verletzungen zu vermeiden. Während aber bei der manuellen Herzdruckmassage eine derartige Überprüfung vergleichsweise einfach und praktisch nach jedem einzelnen Kompressionsvorgang möglich ist, kann es bei Verwendung einer mechanischen Herzdruckmassagevorrichtung, die den Arzt oder Sanitäter von dieser anstrengenden Tätigkeit entlastet, leicht dazu kommen, dass sich beispielsweise infolge von Erschütterungen während der Fahrt des Rettungsfahrzeugs die an Patienten angelegte Massagevorrichtung seitlich bzw. nach oben oder unten verschiebt, ohne dass die damit einhergehende Abweichung der Position der Druckfläche relativ zum Soll-Kontaktbereichs, sprich dem den Druckpunkt definierenden oberen Bereich des unteren Sternumdrittels von dem oder den Retter(n) bemerkt wird. Es ist daher in jedem Fall bei den bekannten Geräten erforderlich, dass die korrekte Position der Massagevorrichtung von einem Sanitäter oder dergleichen permanent überprüft und gegebenenfalls korrigiert wird, so dass aber dieser Sanitäter dann während einer Rettungsfahrt kaum weitere lebenserhaltende oder wiederbelebende Maßnahmen in die Wege leiten kann.

Eine gattungsgemäße Vorrichtung ist aus der US 4,082,090 A bekannt. bei dieser Vorrichtung arbeitet die Positionssensoreinrichtung gemäß einem kontaktgebundenen elektrischen oder magnetischen Messverfahren. Eine Vorrichtung, bei der ein optisches Verfahren zum Einsatz kommt, um eine Ausrichthilfe für die Massageeinrichtung am Brustkorb des Patienten zu schaffen, ist aus der WO 2012/038855 A1 bekannt. Die WO 2011/058001 A1 offenbart ein Verfahren und ein System zur Überwachung der Kompressionstiefe einer Herzmassagevorrichtung mit Hilfe eines magnetischen Feldsensors.

Aufgabe der Erfindung ist es, eine Vorrichtung der gattungsgemäßen Art so zu verbessern, dass Abweichungen der Druckfläche der Massagevorrichtung von einem Soll-Druckpunkt umgehend und zuverlässig festgestellt werden. Diese Aufgabe wird mit der Erfindung dadurch gelöst, dass die Positionssensoreinrichtung eine kapazitive Sensoranordnung mit einem an der Druckfläche angeordneten Lagesensor und mit einem mit diesem zusammenwirkenden, am Soll-Kontaktbereich am Brustkorb des Patienten festgelegten Positionsmarkierungsmittel aufweist, wobei der an der Druckfläche angeordnete Lagesensor mindestens eine Sensorelektrode und das Positionsmarkierungsmittel wenigstens ein metallisches Geberelement aufweisen, wobei die Positionssensoreinrichtung eine Auswerteeinrichtung und/oder eine Überwachungseinheit mit Mitteln zur Ermittlung von Kapazitätsänderungen zwischen dem Geberelement und der mindestens einen Sensorelektrode sowie zur Bestimmung der sich daraus ergebenden Änderungen der Relativlage zwischen der Druckfläche und dem Positionsmarkierungsmittel aufweist.

Mithilfe der Positionssensoreinrichtung werden Abweichungen der Lage der Massagevorrichtung bzw. deren Druckfläche in einer Richtung quer zu der von dieser ausgeübten Auf- und Abbewegung automatisch festgestellt, womit beispielsweise bei Überschreitung eines bestimmten Grenzwertes die Herzdruckmassagevorrichtung automatisch still gesetzt werden kann oder ein Alarmsignal ausgegeben wird, dass die Sanitäter darauf hinweist, dass eine Nachjustage erforderlich ist. Die Retter können sich also während des Transports des Patienten auf weitere Rettungsmaßnahmen konzentrieren, ohne die Herzdruckmassagevorrichtung dauernd selbst überwachen zu müssen. In bevorzugter Ausgestaltung der Erfindung ist die Positionssensoreinrichtung so beschaffen, dass mit ihr nicht nur eine Lageverschiebung in der im Wesentlichen horizontalen Ebene quer zur Bewegungsrichtung der Massagevorrichtung (X- und Y-Achse) feststellbar sind, sondern auch die aktuelle Position der Massagevorrichtung in Z-Richtung, also ihrer Bewegungsrichtung einschließlich ihres oberen und unteren Endposition. Es ist somit auch feststellbar, ob sich die obere und/oder untere Endposition der Massagevorrichtung bei der kardiopulmonalen Massage möglicherweise verändert, was beispielsweise durch einen Fehler bei der Bedienung, eine nicht korrekt funktionierende Bremse an der Vorrichtung oder - viel wahrscheinlicher - durch eine Veränderung der Lage des Patienten oder eine andere Änderung an dessen Thorax geschehen kann, die dazu führt, dass bei Erreichen der höchstmöglichen Position der Massagevorrichtung ein Spalt zwischen Stempel und Brustbein entsteht.

Erfindungsgemäß ist die Positionssensoreinrichtung wenigstens zum Teil an der Druckfläche der Montagevorrichtung angeordnet. Sie weist einen an der Druckfläche angeordneten Lagesensor auf, der mit einem am Soll-Kontaktbereich am Brustkorb des Patienten festgelegten Positionsmarkierungsmittel zusammenwirkt. In besonders bevorzugter Weise hat ein derartiges Positionsmarkierungsmittel eine vorzugsweise flexible, mittels einer Klebeschicht am Brustkorb des Patienten lösbar befestigbare Halteschicht, an der ein den Lagesensor beaufschlagender Geber angeordnet ist. Ein derartiges Positionsmarkierungsmittel kann vom Arzt oder Sanitäter schnell und genau an der gewünschten Stelle am Brustkorb des Patienten angeklebt werden und damit den gewünschten Druckpunkt markieren, der dann durch das Zusammenwirken des Lagesensor dem Geber von der Massagevorrichtung zuverlässig überwacht wird.

Die Positionssensoreinrichtung arbeitet nach einem kapazitiven Messverfahren und hat hierzu eine kapazitive Sensoranordnung, wobei der an der Druckfläche angeordnete Lagesensor mindestens eine, vorzugsweise mehrere Sensorelektroden und das Positionsmarkierungsmittel wenigstens ein metallisches Geberelement aufweisen, wobei die Positionssensoreinrichtung eine Auswerteeinrichtung mit Mitteln zur Ermittlung von Kapazitätsänderungen zwischen dem Geberelement und der oder den Sensorelektrode(n) sowie zur Bestimmung der sich daraus ergebenden Änderungen der Relativlage zwischen der Druckfläche und dem Positionsmarkierungsmittel aufweist. Hierbei kann die Anordnung so getroffen sein, dass der Lagesensor eine zentrale Sensorelektrode und mindestens drei, vorzugsweise vier um die zentrale Sensorelektrode herum angeordnete Elektrodensegmente aufweist. Mit einer derartigen Anordnung lässt sich nicht nur feststellen, ob sich die Lage der Druckfläche relativ zum Positionsmarkierungsmittel und damit zum gewünschten Druckpunkt in einer Richtung quer zur Betätigungsrichtung der Massagevorrichtung verändert hat, sondern auch wohin und in welchem Maß eine derartige seitliche Verschiebung stattgefunden hat. Dies liegt daran, dass sich bei einer solchen seitlichen Verschiebung die zwischen dem metallischen Geberelement am Positionsmarkierungsmittel und der zentralen Sensorelektrode sowie den um diese herum angeordnete Elektrodensegmenten gemessenen Kapazitäten je nach Maß und Richtung der Verschiebung verändern und die gemessenen Änderungen den einzelnen Elektroden bzw. Elektrodensegmenten eindeutig zuzuordnen sind. Die Steuerung des Antriebs der Herzmassagevorrichtung kann dann beispielsweise in vorteilhafter Weise so erfolgen, dass bei einer Änderung der Kapazität zwischen mindestens einem der um die zentrale Sensorelektrode herum angeordneten Elektrodensegmente und dem metallischen Geberelement am Positionsmarkierungsmittel ein optisches und/oder akustisches Hinweissignal ausgegeben wird, das bei zunehmender Kapazitätsänderung auch zunehmend deutlicher wahrnehmbar ist, also heller und/oder lauter wird, und dass bei einer festgestellten Änderung der Kapazität zwischen der zentralen Sensorelektrode und dem metallischen Geberelement die Antriebseinrichtung für die Massagevorrichtung still gesetzt wird, da dies ein Zeichen für eine zu große Abweichung der Position der Druckfläche von der Solllage darstellt.

Als sehr vorteilhaft hat es sich erwiesen, wenn am Positionsmarkierungsmittel ein Auslöseelement, vorzugsweise ein Auslösemagnet, angeordnet ist, das/der mit einem an der Massagevorrichtung angeordneten Näherungs-Schaltelement zur Aktivierung der Positionssensoreinrichtung oder deren Lagesensor zusammenwirkt. Diese Ausgestaltung bewirkt, dass die Positionssensoreinrichtung der Massagevorrichtung bzw. deren Lagesensor nicht dauerhaft aktiv sein müssen, wobei dieser Aktivitätszustand naturgemäß Energie (Strom) verbraucht, sondern dass die Sensoreinrichtung bzw. der Lagesensor mittels des Auslöseelements automatisch in den aktiven Zustand geschaltet wird/werden, wenn nach dem Anbringen des Positionsmarkierungsmittels am Brustkorb des Patienten die Massagevorrichtung appliziert wird und dabei die Druckfläche in die Nähe des Auslöseelements am Positionsmarkierungsmittel gelangt. Der Stromverbrauch der Positionssensoreinrichtung kann so auf ein Minimum beschränkt werden, indem diese nämlich nur dann aktiviert ist, wenn die Massagevorrichtung zur bestimmungsgemäßen Verwendung am Patienten appliziert wurde.

Wie bereits angedeutet, können von der Positionssensoreinrichtung beaufschlagte Alarmmittel und/oder Mittel zum Abschalten der Antriebseinrichtung vorgesehen sein, die die Retter auf eine unerwünschte seitliche Verschiebung des Geräts relativ zum besten Druckpunkt für die Herzmassage aufmerksam machen und/oder bei Überschreitung eines maximal zugelassenen Versatzes die Vorrichtung automatisch außer Kraft setzen, so dass beispielsweise eine Verletzung der Organe im Oberbauch des Patienten sicher vermieden wird.

In vorteilhafter Weiterbildung der Erfindung weist die Positionssensoreinrichtung ferner Mittel zur Funkübermittlung von vom Lagesensor ermittelten, ggf. von einer Auswerteeinrichtung vorverarbeiteten Positionsdaten zu einer Überwachungseinheit auf. Die Anordnung kann dabei so getroffen sein, dass die Mittel zur Funkübermittlung einen an der Massagevorrichtung nahe der Druckfläche angeordneten Funksender aufweisen, der von dem am Positionsmarkierungsmittel vorgesehenen Auslöseelement aktivierbar ist. Auf diese Weise ist es möglich, dass auch die Mittel zur Funkübermittlung nur dann aktiviert werden, wenn die ganze Vorrichtung am Patienten in vorgesehener Ausrichtung angelegt ist, denn dann gelangt der Funksensor in die Nähe des Auslöseelements, womit seine Aktivierung erfolgt. Die Funkübermittlung der Positionsdaten vermeidet die Schwierigkeiten bei der Datenübertragung entlang des sich dauernd hin- und herbewegenden Massagestempels im Betrieb der Vorrichtung.

Es ist möglich, die vom Lagesensor ermittelten Positionsdaten nicht nur dazu zu verwenden, bei einer Abweichung der Lage von einer Solllage ein Alarmsignal auszugeben oder den Antrieb der Massagevorrichtung still zu setzen, sondern mithilfe der Positionsdaten kann auch eine aktive Lageregelung der Massagevorrichtung quer zu ihrer Betätigungsrichtung verwirklicht werden. Hierzu weist die erfindungsgemäße Vorrichtung in besonders vorteilhafter Weiterbildung der Erfindung einen die Massagevorrichtung bzw. deren Druckfläche in der Ebene normal zur Betätigungsrichtung verstellenden Stellantrieb auf, mit dessen Hilfe die Lageänderungen, die vom Lagesensor festgestellt werden, kompensiert werden können. Es versteht sich, dass der Stellantrieb dabei nur dann aktiviert wird, wenn sich die Vorrichtung gerade nicht in einem Zustand der Kompression befindet, die Druckfläche der Massagevorrichtung also entlastet und bevorzugt ein Stück weit vom Körper des Patienten abgehoben ist.

Bei der erfindungsgemäßen Vorrichtung kann die Massagevorrichtung einen Massagestempel aufweisen, der vorzugsweise auswechselbar angeordnet ist. Hierdurch ist es möglich, Massagestempel mit unterschiedlich großen Druckflächen zum Einsatz zu bringen, um verschiedenen Körpergrößen der zu versorgenden Patienten oder anderen Einflussgrößen Rechnung zu tragen. So wird man für die Herzmassage eines ausgewachsenen Mannes naturgemäß einen Stempel mit größerer Druckfläche bevorzugen und zur Behandlung eines Kleinkinds lieber einen Stempel mit kleinerer Druckfläche verwenden. Erfindungsgemäß können die verschiedenen Stempel dann in besonders vorteilhafter Ausgestaltung mit einem die jeweilige Stempelgröße und/oder ihren bevorzugten Anwendungsbereich kennzeichnenden Signalgeber oder Transponder versehen sein, der diese den jeweiligen Stempel kennzeichnenden Daten bei Einsatz des Massagestempel in das Gerät vorzugsweise über die Funkstrecke an die Überwachungseinheit übermittelt. Die Überwachungseinheit erkennt somit automatisch, welcher Stempel in das Gerät eingesetzt ist und kann aufgrund dieser Information die für den betreffenden Stempel bevorzugten Grundeinstellungen wie Massagefrequenz oder Massagetiefe (Weg des Stempels bei der Brustmassage) vornehmen. Es versteht sich, dass diese Grundeinstellungen vom Sanitäter oder Arzt bei Bedarf individuell auf den Patienten abgestimmt angepasst werden können.

Weitere Merkmale und Vorteile der Erfindung ergeben sich aus der nachfolgenden Beschreibung und der Zeichnung, worin eine bevorzugte Ausführungsform der Erfindung anhand eines Beispiels näher dargestellt und erläutert ist. Es zeigt:
- Fig. 1: eine am Thorax eines Patienten applizierte Vorrichtung zur kardiopulmonalen Massage nach der Erfindung in einer perspektivischen Darstellung von schräg oben;
- Fig. 2: den Gegenstand der Fig. 1 in perspektivischer Darstellung von schräg unten;
- Fig. 3: die am Thorax des Patienten angesetzte Massagevorrichtung der erfindungsgemäßen Vorrichtung in einer Ansicht;
- Fig. 4: die Positionssensoreinrichtung der erfindungsgemäßen Vorrichtung in einem Horizontalschnitt längs der Linie IV-IV in Fig. 3 mit einer ihr zugeordneten Auswerteeinrichtung in schematisierter Darstellung; und
- Fig. 5: den Gegenstand der Fig. 4 in einem Schnitt längs der Linie V-V.

In den Fig. 1 und 2 ist eine in ihrer Gesamtheit mit 10 bezeichnete Vorrichtung zur kardiopulmonalen Massage und/oder Reanimation eines Patienten 11 in ihrer an dessen Thorax 12 angelegten Position gezeigt. Die Vorrichtung 10 weist ein unter dem Rücken 13 des Patienten 11 platziertes Widerlagerbrett 14 auf, in dessen einem Eckbereich eine nach oben aufragende Portalstütze 15 angeordnet ist. Die Portalstütze 15 ist relativ zum Widerlagerbrett 14 um eine vertikale Achse verschwenkbar und in der Höhe verschiebbar angeordnet. Sie kann - vorzugsweise stufenlos - in verschiedenen Höhenlagen arretiert werden. An ihrem oberen Ende trägt sie einen Ausleger 16, der an der Portalstütze 15 ebenfalls um eine vertikale Achse gelenkig gelagert ist. Der Ausleger 16 wiederum ist an seinem äußeren, freien Ende mit einer Massagevorrichtung 17 versehen, die von einer im Inneren des Auslegergehäuses angeordneten Antriebseinrichtung 18 reversierend in einer im Wesentlichen vertikalen Richtung auf und nieder angetrieben wird. Die Massagevorrichtung 17 ist in Fig. 3 mehr im Detail dargestellt.

Die Massagevorrichtung 17 hat einen Massagestempel 19 mit einer unteren Druckfläche 20, die bei bestimmungsgemäßer Verwendung der Vorrichtung am Brustkorb 12 des Patienten 11 an einem Soll-Kontaktbereich 21 - nämlich normalerweise am oberen Ende des unteren Sternumdrittels - positioniert ist und im Betrieb der Massagevorrichtung die kardiopulmonalen Massage bei den Patienten durchführt, indem der sich auf- und abbewegende Massagestempel 19 mit der eingestellten Frequenz den Brustkorb 12 zusammenpresst und wieder entlastet.

Es ist wichtig, dass sich bei dieser kardiopulmonalen Massage der Soll-Kontaktbereich oder Druckpunkt 21, an dem die Druckfläche 20 des Massagestempels 19 angreift, nicht, jedenfalls nicht nennenswert verändert. Um dies auch beispielsweise während des Transports des Patienten zu gewährleisten, ist erfindungsgemäß eine in ihrer Gesamtheit mit 22 bezeichnete Positionssensoreinrichtung vorgesehen, die dazu dient, Änderungen der Lage der Massagevorrichtung bzw. der Druckfläche 20 ihres Massagestempels 19 relativ zu dem Soll-Kontaktbereich 21 am Thorax 12 des Patienten 11 in einer Ebene normal zur Betätigungsrichtung 23 der Massagevorrichtung 17 festzustellen. Diese Positionssensoreinrichtung 22 besteht im Wesentlichen aus zwei Komponenten, nämlich einem an der Druckfläche 20 des Massagestempels 19 angeordneten Lagesensor 24 und einem am Soll-Kontaktbereich 21 am Brustkorb des Patienten festgelegten Positionsmarkierungsmittel 25, mit dem der Lagesensor 24 zusammenwirkt. Bei dem dargestellten, bevorzugten Ausführungsbeispiel ist das Positionsmarkierungsmittel 25 ähnlich wie ein großes Pflaster oberhalb des Soll-Kontaktbereichs 21 am Thorax 12 des Patienten angeklebt. Es weist hierfür eine mit einer Klebeschicht 26 versehene, flexible Halteschicht 27 auf, in deren Inneren ein den Lagesensor 24 beaufschlagender Geber 28 angeordnet sind, der aus einem runden Stück dünner Metallfolie besteht.

Bei dem dargestellten und beschriebenen, bevorzugten Ausführungsbeispiel der Erfindung kommt zur Positionsüberwachung der Massagevorrichtung ein kapazitives Messverfahren zum Einsatz. Demgemäß hat die Positionssensoreinrichtung eine kapazitive Sensoranordnung, bei der der an der Druckfläche 20 des Massagestempels 19 angeordnete Lagesensor 24 insgesamt fünf Sensorelektroden in Form von Leiterplatten oder -folien aus Metall aufweist, nämlich eine zentrale Sensorelektrode 29 und vier sich um die zentrale Sensorelektrode herum erstreckende Elektrodensegmente 30, die die Form von Kreisringsegmenten haben und sich jeweils über einen Winkelbereich von 90° erstrecken (Fig. 4). Wie man ebenfalls in Fig. 4 erkennen kann, hat der am Positionsmarkierungsmittel 25 angeordnete Geber 28 einen größeren Durchmesser als die zentrale Sensorelektrode 29. Wenn Geber und zentrale Sensorelektrode koaxial zueinander angeordnet sind, liegt der Geber 28 mit seinem Umfangsrand (durchgezogene Darstellung in Fig. 4) auch gleichmäßig unterhalb von allen vier Elektrodensegmenten 30, wobei jeweils etwa 1/3 der Fläche jedes der kreisringsegmentförmigen, äußeren Sensorelemente 30 von der Metallfolie des Geberelementes 28 abgedeckt wird.

Das am Positionsmarkierungsmittel 25 angeordnete Geberelement und die darüber befindlichen, an der Druckfläche 20 des Massagestempels 19 vorgesehenen Sensorelektroden 29,30 bilden die Platten von insgesamt fünf Plattenkondensatoren, deren Kapazität von der Größe der Fläche abhängt, mit der die Elektroden 29,30 jeweils das Geberelement 28 überdecken. Eine seitliche Verschiebung e der Druckfläche 20 mit den daran angeordneten Sensorelektroden 29,30 relativ zu dem am Patienten angebrachten Positionsmarkierungsmittel mit dem darin angeordneten Geberelement 28 hat immer eine Änderung der Kapazität zwischen Geberelement 28 und den äußeren kreisringssegmentförmigen Elektroden 30 zur Folge, da sich hierbei die wirksamen Flächen zwischen Geberelement und den Elektrodensegmenten verändern. Dies ist in Fig.4 mit der strichpunktierten Darstellung 28' des Geberelements illustriert, die gegenüber der zentrischen Solllage des Geberelements 28 um den Betrag e verschoben ist. Die jeweils aktuellen Werte der Kapazitäten der fünf (Platten-)Kondensatoren werden mittels einer Auswerteeinrichtung 37 bestimmt und von einem Sender 33 über eine Funkstrecke 32 an eine Überwachungseinheit 31 übermittelt, die sich bei dem gezeigten Ausführungsbeispiel leicht zugänglich oben am Ausleger 16 befindet (Fig.1). Aus der Art der Änderung der Kapazität (Abnahme oder Zunahme der wirksamen Fläche) und der Feststellung, an welchem der vier Elektrodensegmente die Änderungen in welchem Maße festgestellt werden, kann die Überwachungseinheit 31, die in Fig.4 lediglich schematisch dargestellt ist, nicht nur der Betrag der seitlichen Verschiebung, sondern auch ihre Richtung ermitteln.

Sobald die Überwachungseinheit 31 eine seitliche Verschiebung e des Massagestempels relativ zum Positionsmarkierungsmittel feststellt, die größer ist als ein eingestellter Schwellenwert, gibt sie ein optisches oder akustisches Warnsignal aus, mit dem auf die Verschiebung hingewiesen wird. Sobald die Überwachungseinheit 31 auch eine Änderung der Kapazität zwischen der zentralen Sensorelektrode 29 und dem Geberelement 28 feststellt, wird die Antriebseinrichtung 18 für den Massagestempel 19 still gesetzt, da die Änderung der Kapazität zwischen der zentralen Sensorelektrode im Geberelement ein Zeichen dafür ist, dass die seitliche Verschiebung einen Wert erreicht hat, bei dem eine gefahrlose Fortsetzung der Massage nicht mehr gewährleistet ist.

Für die Übertragung der von der Auswerteeinrichtung 37 bestimmten Kapazitätswerte, die sich aus den zwischen den Elektroden und dem Geberelement wirksamen Flächen ergeben, über die Funkstrecke 32 ist am Massagestempel 19 wenig oberhalb der Druckfläche 20 ein Funksender 33 vorgesehen, der in der bevorzugten, dargestellten Ausführungsform seine Energieversorgung von einer ebenfalls am Massagestempel angeordneten Batterie 34 erhält. Diese Batterie stellt auch den für die Auswerteeinrichtung 37 erforderlichen Strom bereit. Der Funksender 33 wird von einem Näherungsschalter 35 aktiviert, der von einem an dem Positionsmarkierungsmittel 25 unterhalb des Geberelements 28 angeordneten Auslösemagnet 36 ausgelöst wird, wenn der Massagestempel 19 in die Nähe des Positionsmarkierungsmittels kommt und der Näherungsschalter 35 somit in den Wirkungsbereich des Auslösemagneten 36 gelangt. Somit wird die Stromversorgung der Auswerteeinrichtung 37 und des Funksenders 33 durch die Batterie 34 automatisch und nur dann hergestellt, wenn die Vorrichtung zu ihrem Einsatz auch an Patienten angelegt ist. Es ist somit sichergestellt, dass die Auswerteeinrichtung und der Funksender 33 nur dann aktiviert sind, wenn sich die Druckfläche 20 der Massagevorrichtung 17 oberhalb des am Thorax des Patienten angebrachten Positionsmarkierungsmittels 25 befindet. Wenn die Vorrichtung also nicht im Einsatz ist, sind die Auswerteeinrichtung 37 und der Funksender 33 nicht aktiv und verbrauchen somit keinen Strom von der Batterie.

Die Erfindung ist nicht auf das so weit beschriebene und dargestellte Ausführungsbeispiel beschränkt, sondern es sind verschiedene Änderungen und Ergänzungen denkbar, ohne den Rahmen der Erfindung zu verlassen.

Die Erfindung eignet sich auch für eine aktive Lageregelung der Massagevorrichtung, indem bei Feststellung einer seitlichen Verschiebung aus der Solllage die Massagevorrichtung nachgeführt und hierdurch zurück in die Solllage gebracht wird. Zu diesem Zweck können zwischen dem Widerlagerbrett 14 und der Portalstütze 15 einerseits und der Portalstütze 15 und dem Ausleger 16 andererseits wirksame Stellmotoren (nicht dargestellt) vorgesehen sein, die die Portalstütze und den Ausleger jeweils in Abhängigkeit von den von der Positionssensoreinrichtung an die Überwachungseinheit übermittelten Lagedaten verstellen und hierdurch den Massagestempel 19 wieder zurück in seine gewünschte Lage koaxial zu dem Positionsmarkierungsmittel bringen. Dabei erfolgen die (kleinen) Verstellbewegungen der Stellmotoren (nur) dann, wenn sich der Massagestempel 19 in seiner angehobenen Position befindet, also vom Thorax 12 des Patienten ein kleines Stück weit abgehoben ist und sich gerade nicht in Berührung Kontakt mit dem Positionsmarkierungsmittel 25 befindet.

## Patentansprüche

1. Vorrichtung zur kardiopulmonalen Massage und/oder Reanimation, mit einer von einer Antriebseinrichtung (18) in einer Betätigungsrichtung (23) reversierend antreibbaren Massagevorrichtung (17), die eine am Brustkorb (12) eines Patienten (11) an einem Soll-Kontaktbereich (21) positionierbare Druckfläche (20) aufweist, sowie mit einer Positionssensoreinrichtung (22) zur Feststellung von Änderungen der Lage der Massagevorrichtung (17) und/oder deren Druckfläche (20) relativ zum Soll-Kontaktbereich (21) am Brustkorb (12) des Patienten in einer Ebene normal zur Betätigungsrichtung (23) der Massagevorrichtung (17), **dadurch gekennzeichnet, dass** die Positionssensoreinrichtung (22) eine kapazitive Sensoranordnung mit einem an der Druckfläche (20) angeordneten Lagesensor (24) und mit einem mit diesem zusammenwirkenden, am Soll-Kontaktbereich (21) am Brustkorb (12) des Patienten (11) festgelegten Positionsmarkierungsmittel (25) aufweist, wobei der an der Druckfläche (20) angeordnete Lagesensor (24) mindestens eine Sensorelektrode (29,30) und das Positionsmarkierungsmittel (25) wenigstens ein metallisches Geberelement (28) aufweisen, wobei die Positionssensoreinrichtung (22) eine Auswerteeinrichtung (37) und/oder eine Überwachungseinheit (31) mit Mitteln zur Ermittlung von Kapazitätsänderungen zwischen dem Geberelement (28) und der mindestens einen Sensorelektrode (29,30) sowie zur Bestimmung der sich daraus ergebenden Änderungen der Relativlage zwischen der Druckfläche (20) und dem Positionsmarkierungsmittel (25) aufweist.

2. Vorrichtung nach Anspruch 1, **dadurch gekennzeichnet, dass** das Positionsmarkierungsmittel (25) eine vorzugsweise flexible, mittels einer Klebeschicht (26) am Brustkorb (12) des Patienten (11) lösbar befestigbare Halteschicht (27) hat, an der das Geberelement (28) angeordnet ist.

3. Vorrichtung nach Anspruch 1 oder 2, **dadurch gekennzeichnet, dass** der Lagesensor (24) mehrere Sensorelektroden (29,30) aufweist.

4. Vorrichtung nach Anspruch 3, **dadurch gekennzeichnet, dass** der Lagesensor (24) eine zentrale Sensorelektrode (29) und mindestens drei, vorzugsweise vier um die zentrale Sensorelektrode (29) herum angeordnete Elektrodensegmente (30) aufweist.

5. Vorrichtung nach einem der Ansprüche 1 bis 4, **dadurch gekennzeichnet, dass** am Positionsmarkierungsmittel (25) ein Auslöseelement, vorzugsweise ein Auslösemagnet (36), angeordnet ist, das/der mit einem an der Massagevorrichtung (17) angeordneten Näherungs-Schaltelement (35) zur Aktivierung der Positionssensoreinrichtung (22) oder deren Lagesensor (24) zusammenwirkt.

6. Vorrichtung nach einem der Ansprüche 1 bis 5, **gekennzeichnet durch** von der Positionssensoreinrichtung (22) beaufschlagte Alarmmittel und/oder Mittel zum Abschalten der Antriebseinrichtung (18).

7. Vorrichtung nach einem der Ansprüche 1 bis 6, **dadurch gekennzeichnet, dass** die Positionssensoreinrichtung (22) Mittel (32) zur Funkübermittlung von vom Lagesensor (24) oder der Auswerteeinrichtung (37) ermittelten Positionsdaten zur Überwachungseinheit (31) aufweist.

8. Vorrichtung nach Anspruch 7, **dadurch gekennzeichnet, dass** die Mittel zur Funkübermittlung (32) einen an der Massagevorrichtung (17) nahe der Druckfläche (20) angeordneten Funksender (33) aufweisen, der von dem am Positionsmarkierungsmittel (25) vorgesehenen Auslöseelement (36) aktivierbar ist.

## Claims

1. Device for cardiopulmonary massage and/or resuscitation, with a massaging device (17) which can be reversibly driven in an actuation direction (23) by a drive unit (18), which has a pressure surface (20) that can be positioned in a target contact area (21) on the rib cage (12) of a patient (11), and with a position sensor device (22) for detecting changes in the position of the massaging device (17) and/or the pressure surface (20) thereof relative to the target contact area (21) on the rib cage (12) of the patient in a plane normal to the actuation direction (23) of the massaging device (17), **characterised in that** the position sensor device (22) has a capacitive sensor arrangement with a position sensor (24) arranged on the pressure surface (20) and with position marking means (25) which cooperates with the position sensor (24), fixed on the target contact area (21) on the rib cage (12) of the patient (11), wherein the position sensor (24) arranged on the pressure surface (20) has at least one sensor electrode (29, 30) and the position marking means (25) has at least one metallic pickup element (28), wherein the position sensor device (22) has an evaluation device (37) and/or a monitoring unit (31) with means for determining capacitance changes between the pickup element (28) and the at least one sensor electrode (29, 30) as well as for determining the resulting changes in the relative position between the pressure surface (20) and the position marking means (25).

2. Device according to claim 1, **characterised in that** the position marking means (25) has a preferably flexible holding layer (27), which can be detachably fixed to the rib cage (12) of the patient (11) by means of an adhesive layer (26), on which the pickup element (28) is arranged.

3. Device according to claim 1 or 2, **characterised in that** the position sensor (24) has a plurality of sensor electrodes (29, 30).

4. Device according to claim 3, **characterised in that** the position sensor (24) has a central sensor electrode (29) and at least three, preferably four, electrode segments (30) arranged around the central sensor electrode (29).

5. Device according to any one of claims 1 to 4, **characterised in that** a trigger element, preferably a trigger magnet (36), is arranged on the position marking means (25), which cooperates with a proximity switch element (35) arranged on the massaging device (17) to activate the position sensor device (22) or the position sensor (24) thereof.

6. Device according to any one of claims 1 to 5, **characterised by** alarm means and/or means for switching off the drive unit (18) which are acted on by the position sensor device (22).

7. Device according to any one of claims 1 to 6, **characterised in that** the position sensor device (22) has means (32) for radio communication of position data detected by the position sensor (24) or the evaluation device (37) to the monitoring unit (31).

8. Device according to claim 7, **characterised in that** the means (32) for radio communication has a radio transmitter (33) arranged on the massaging device (17) near the pressure surface (20), which can be activated by the trigger element (36) provided on the position marking means (25).

## Revendications

1. Dispositif de massage et/ou de réanimation cardiopulmonaire, avec un dispositif de massage (17) pouvant être entraîné de manière réversible dans une direction d'actionnement (23) par un dispositif d'entraînement (18), qui présente une surface de pression (20) pouvant être positionnée sur la cage thoracique (12) d'un patient (11) au niveau d'une zone de contact théorique (21), ainsi qu'avec un dispositif de capteur de position (22) pour la constatation de changements de position du dispositif de massage (17) et/ou de sa surface de pression (20) par rapport à la zone de contact théorique (21) sur la cage thoracique (12) du patient dans un plan normal au dispositif d'actionnement (23) du dispositif de massage (17), **caractérisé en ce que** le dispositif de capteur de position (22) présente un agencement de capteur capacitif avec un capteur de position (24) agencé au niveau de la surface de pression (20) et avec un moyen de marquage de position (25) coopérant avec celui-ci, placé au niveau de la zone de contact théorique (21) sur la cage thoracique (12) du patient (11), dans lequel le capteur de position (24) agencé au niveau de la surface de pression (20) présente au moins une électrode de capteur (29, 30) et le moyen de marquage de position (25), au moins un élément transmetteur (28) métallique, dans lequel le dispositif de capteur de position (22) présente un dispositif d'évaluation (37) et/ou une unité de surveillance (31) avec des moyens pour la détermination de changements de capacité entre l'élément transmetteur (28) et l'au moins une électrode de capteur (29, 30) ainsi que pour la détermination des changements en résultant de la position relative entre la surface de pression (20) et le moyen de marquage de position (25).

2. Dispositif selon la revendication 1, **caractérisé en ce que** le moyen de marquage de position (25) a une couche de retenue (27), de préférence souple, pouvant être fixée de manière amovible sur la cage thoracique (12) du patient (11) au moyen d'une couche adhésive (26), au niveau de laquelle l'élément transmetteur (28) est agencé.

3. Dispositif selon la revendication 1 ou 2, **caractérisé en ce que** le capteur de position (24) présente plusieurs électrodes de capteur (29, 30).

4. Dispositif selon la revendication 3, **caractérisé en ce que** le capteur de position (24) présente une électrode de capteur centrale (29) et au moins trois, de préférence quatre, segments d'électrode (30) agencés autour de l'électrode de capteur centrale (29).

5. Dispositif selon l'une quelconque des revendications 1 à 4, **caractérisé en ce qu'**un élément de déclenchement, de préférence un aimant de déclenchement (36), qui coopère avec un élément de commutation de proximité (35) agencé au niveau du dispositif de massage (17) pour l'activation du dispositif de capteur de position (22) ou de son capteur de position (24), est agencé au niveau du moyen de marquage de position (25).

6. Dispositif selon l'une quelconque des revendications 1 à 5, **caractérisé par** des moyens d'alarme sollicités par le dispositif de capteur de position (22) et/ou des moyens d'arrêt du dispositif d'entraînement (18).

7. Dispositif selon l'une quelconque des revendications 1 à 6, **caractérisé en ce que** le dispositif de capteur de position (22) présente des moyens (32) pour la transmission radio de données de position déterminées par le capteur de position (24) ou le dispositif d'évaluation (37) à l'unité de surveillance (31).

8. Dispositif selon la revendication 7, **caractérisé en ce que** les moyens de transmission radio (32) présentent un émetteur radio (33) agencé près de la surface de pression (20) au niveau du dispositif de massage (17), qui est activable par l'élément de déclenchement (36) prévu au niveau du moyen de marquage de position (25).
